# EUROPÄISCHE PATENTSCHRIFT

(11) **EP 0 834 183 B1**
(45) Veröffentlichungstag und Bekanntmachung des Hinweises auf die Patenterteilung: **16.12.1998**
(21) Anmeldenummer: 96917336.8
(22) Anmeldetag: 12.06.1996
(51) Int. Cl.: H01H 50/14, H01H 50/02

(54) **RELAIS FÜR HOHE SCHALTLEISTUNGEN**
RELAY FOR HIGH BREAKING CAPACITIES
RELAIS POUR POUVOIRS DE COUPURE ELEVES

(30) Priorität: 23.06.1995 DE 19522931
(43) Veröffentlichungstag der Anmeldung: 08.04.1998
(73) Patentinhaber: SIEMENS AKTIENGESELLSCHAFT, 80333 München (DE)
(72) Erfinder: REISS, Heiko, D-12349 Berlin (DE)
(86) Internationale Anmeldenummer: DE9601033
(87) Internationale Veröffentlichungsnummer: WO9701182

(56) Entgegenhaltungen:
- EP-A- 0 195 956
- EP-A- 0 281 950
- DE-A- 3 428 595
- DE-U- 1 980 807
- FR-A- 2 436 490

## Beschreibung

Die Erfindung betrifft ein elektromagnetisches Relais mit
- einem Sockel, der eine Bodenseite des Relais festlegt,
- einer auf dem Sockel mit ihrer Achse parallel zur Bodenseite angeordnete Spule,
- einem axial die Spule durchsetzenden Kern,
- einem Joch, das mit einem ersten Schenkel mit einem Ende des Kerns verbunden ist und sich mit einem zweiten Schenkel auf einer Längsseite neben der Spule erstreckt,
- einem Anker, der an dem freien Ende des zweiten Jochschenkels gelagert ist und mit dem anderen Ende des Kerns einen Arbeitsluftspalt bildet,
- ferner mit einem durch den Anker betätigten Kontaktfeder, die mit mindestens einem Gegenkontaktelement zusammenwirkt, wobei die Kontaktfeder und/oder jedes Gegenkontaktelement jeweils mit einem in dem Sockel verankerten Lastanschlußelement verbunden ist bzw. sind.

Ein Relais mit einem derartigen Aufbau ist in der EP 0 281 950 B1 beschrieben. Mit diesem Aufbau ist es möglich, unterschiedliche Kontaktbestückungen bei gleichbleibender Grundkonstrukcion zu gestalten, wobei die Anschlußkonfiguration der Flachstecker auf der Sockelunterseite entsprechend den Normen für Kraftfahrzeugrelais verteilt sind. Für den Einsatz zum Schalten sehr hoher Ströme ist dabei die Isolierung zwischen den Lastanschlüssen und zur Spule problematisch.

Ein ähnliches Relais ist in der EP 0 195 956 B1 beschrieben. Die Federarme der dortigen Kontaktfeder sind mit einer Kupferlitze untereinander verbunden; dabei ist auch die Möglichkeit einer Doppel-Umschaltung erwähnt, wobei jeweils zwei koaxial einander gegenüberstehende Kontaktstücke auf jedem Federarm angeordnet und jeweils durch ein Loch in der Kontaktfeder miteinander verbunden würden. Allerdings würde eine solche Konstruktion mit zwei großen Kontaktnieten für das Schalten sehr hoher Ströme und mit dem zwischenliegenden Material der Kontaktfeder einerseits sowie der Kupferlitze andererseits zu einer sehr großen Dicke in Axialrichtung der Kontaktstücke führen, was bei der Herstellung der Kontaktfeder sehr schwierig zu beherrschen wäre. Außerdem wäre auch die Gesamthöhe der Kontaktstücke großen Toleranzen unterworfen, was zu aufwendigen Einstellmaßnahmen der Kontaktabstände führen würde.

Ziel der vorliegenden Erfindung ist es, ein Relais der eingangs genannten Art so zu gestalten, daß es trotz einfacher Herstellung und mit schmalem und kompaktem Aufbau geeignet ist, sehr große Schaltleistungen ein- und aus- bzw. umzuschalten, wobei auch die erforderlichen Isolierungen der Lastanschlüsse auf einfache Weise verwirklicht werden können.

Dieses Ziel wird erfindungsgemäß dadurch erreicht, daß alle Lastanshclußelemente mit ihrer Hauptebene in einer gemeinsamen, zur Grundebene senkrechten Ebene an der dem zweiten Jochschenkel gegenüberliegenden Seite der Spule verankert sind und sich in dieser gemeinsamen Ebene zur Unterseite des Sockels erstrecken.

Durch die erfindungsgemäße Konstruktion läßt sich ein sehr schmaler und kompakter Aufbau erreichen, wobei die Isolation der Lastanschlußelemente gegenüber der Spule durch eine auf der Bodenseite des Sockels senkrecht stehende Isolierwand verbessert werden kann. Die Lastanschlußelemente können in diesem Fall entweder in das Material des Sockels eingebettet sein oder in gegeneinander abgetrennten Taschen des Sockels bzw. der Isolierwand zur Bodenseite des Relais geführt sein, wo sie vorzugsweise in gegeneinander isolierten Kammern enden.

Das erfindungsgemäße Relais ist in einer vorteilhaften Ausgestaltung als Brückenkontaktrelais ausgebildet, wobei die an dem Anker befestigte Kontaktfeder an ihrem freien, über das bewegliche Ende des Ankers überstehenden Endabschnitt gabelförmig in zwei Federarme gespalten ist, wobei jede der Federarme jeweils zwischen zwei feststehenden Gegenkontaktelementen umschaltbar ist und wobei beide Federarme untereinander über ein Leiterband aus hochleitfähigem Metall verbunden sind; jeder der beiden Federarme trägt in diesem Fall an seinem beweglichen Endabschnitt zwei gegeneinander in Querrichtung der Kontaktfeder versetzte Kontaktstücke auf entgegengesetzten Oberflächen, und die miteinander auf der gleichen Oberflächenseite fluchtenden Taktstücke beider Federarme wirken jeweils mit einem Gegenkontaktpaar als Brückenschließer bzw. als Brückenöffner zusammen.

Durch diese versetzte Anordnung der Schließerkontaktstücke zu den Öffnerkontaktstücken auf der gemeinsamen Umschaltfeder wird das Herstellungsverfahren erleichtert, die gesamte Kontakthöhe auf der Federoberfläche wird geringer, auch wenn die einzelnen Kontaktstücke untereinander durch Litzen oder Bänder aus hochleitfähigem Material verbunden werden, und insbesondere sind keine Kontaktniete koaxial gegeneinander aufzubringen. Die versetzte Anordnung ermöglicht auch eine Entzerrung bei der Anordnung der Gegenkontaktelemente, die auf diese Weise auch unter günstiger Raumausnutzung und gegenseitiger Isolierung befestigt und zur Anschlußseite des Relais geführt werden können.

In einer vorteilhaften Ausgestaltung ist weiterhin vorgesehen, daß die der Kontaktfederlängsachse benachbarten Kontaktstücke beider Federarme auf der gleichen Oberflächenseite, vorzugsweise zum Anker hin, angeordnet sind, so daß sie die Schließerkontakte bilden, während die jeweils äußeren Kontaktstücke ebenfalls zur gleichen Oberflächenseite, nämlich vorzugsweise vom Anker weg gerichtet angeordnet sind und dementsprechend die Öffnerkontakte bilden. Dies hat den Vorteil, daß die Öffnerkontakte durch ihre größere Entfernung von der Ankerlängsachse und durch die zur Wirkung kommende Torsion der Feder bei ihrer Auslenkung eine weichere Federkennlinie erfahren.

Die Erfindung wird nachfolgend an einem Ausführungsbeispiel anhand der Zeichnung näher erläutert. Es zeigt
Figur 1 ein erfindungsgemäß gestaltetes Relais in einer perspektivischen Ansicht (ohne Gehäusekappe),
Figur 2 die Hauptbaugruppen des Relais von Figur 1, nämlich die Sockelbaugruppe, die Spulenbaugruppe und die Ankerbaugruppe, in perspektivischer Ansicht beim Montagevorgang,
Figur 3 die Ankerbaugruppe mit Kontaktfeder in Einzelteilen in Explosionsdarstellung,
Figur 4 die Sockelbaugruppe ebenfalls in Einzelteilen in Explosionsdarstellung.
Figur 5 eine der Figur 1 entsprechende Darstellung eines Relais mit einer Schließer-Kontaktanordnung,
Figur 6 eine der Figur 1 entsprechende Darstellung eines Relais mit einer Brückenschließer-Kontaktanordnung und
Figur 7 eine der Figur 1 entsprechende Darstellung eines Relais mit einer Einfach-Wechsler-Kontaktanordnung.

Das in den Figuren 1 bis 4 dargestellte Relais besitzt einen Sockel 1, der die Bodenseite und die Anschlußebene des Relais definiert. Auf diesem Sockel wird ein Magnetsystem mit einer Spule 2, die von einem Spulenkörper 3 getragen ist, einem in der Spule axial angeordneten Kern 4 und einem abgewinkelten Joch 5 angeordnet, wobei die Spulenachse parallel zur Bodenseite des Sockels 1 steht. Die Spule ist mit einem rechteckigen oder ovalen Querschnitt hochkant auf dem Sockel stehend angeordnet, wodurch sich eine schmale Bauform des Relais ergibt. Der Kern 4 ist in Figur 2 teilweise gestrichelt angedeutet, da er innerhalb der Spule nicht sichtbar ist. Er besitzt einen T-förmigen Querschnitt mit einem verbreiterten Polende 4a, wodurch eine vergrößerte Polfläche gewonnen wird. Bei Bedarf könnte er auch zusätzlich angestaucht sein. Das andere Kernende 4b ist mit einem ersten Jochschenkel 5a verbunden, während sich der zweite Jochschenkel 5b an der Längsseite neben der Spule 2 erstreckt. Das Joch 5 steht mit seinen Hauptblechebenen der beiden Schenkel 5a und 5b senkrecht auf der Bodenseite des Sockels 1. An dem Jochschenkel 5b sind außerdem nach unten zwei Befestigungszapfen 5c angeformt, die zur Befestigung des Magnetsystems dienen und beispielsweise in Ausnehmungen des Sockels 1 verkerbt werden können.

Das Magnetsystem wird vervollständigt durch einen Anker 6, der an der freien senkrechten Kante des Jochschenkels 5b gelagert ist und mit dem Polende 4a des Kerns einen Arbeitsluftspalt bildet. Auf dem Anker ist eine Kontaktfeder 7 beispielsweise mit Nieten 8 oder Schweißpunkten befestigt. Sie wirkt zugleich als Rückstellfeder und ist mit einem Rückholarm 7a an einem Haltezapfen 5d des Jochschenkels 5b eingehängt. Insoweit entspricht die Feder bekannten Systemen.

An ihrem freien, über das bewegliche Ende des Ankers 6 vorstehenden Endabschnitt ist die Kontaktfeder 7 in zwei Federarme 9 und 10 gabelförmig gespalten. Jeder der Federarme ist außerdem am freien Ende wiederum mit einem Querschenkel 11 bzw. 12 versehen, so daß er insgesamt eine T-Form erhält. Natürlich wäre auch eine L-Form denkbar. Beide Querschenkel 11 und 12 sind jeweils mit zwei Löchern 13 zur Aufnahme von Kontaktstücken vorgesehen. Diese Kontaktstücke sind auf den Querschenkeln jeweils von verschiedenen Seiten eingesetzt. So sind an den inneren, einander zugewandten Enden der Querschenkel 11 und 12 jeweils die Kontaktstücke 14 bzw. 15 auf der dem Anker zugewandten Seite aufgesetzt, so daß sie Schließerkontakte bilden. An den äußeren Enden der Querschenkel 11 und 12 sind entsprechend nach außen gerichtete Kontaktstücke 16 und 17 als Öffnerkontaktstücke aufgesetzt.

Alle Kontaktstücke sind im übrigen untereinander über Verbindungselemente aus hochleitfähigem Material, vorzugsweise aus Kupfer, verbunden. Auf diese Weise wird das Schalten und Führen hoher Ströme ermöglicht, ohne daß die Kontaktfeder 7 selbst für das Führen dieser hohen Ströme ausgelegt sein muß. Sie kann deshalb aus einem Federmaterial relativ geringer Leitfähigkeit, beispielsweise aus Stahl, bestehen und so nur im Hinblick auf die erforderlichen Federeigenschaften gestaltet werden. Zur Stromführung sind die Kontaktstücke 14 und 15 über eine U-förmige Kupferlitze 18 verbunden, die somit auch die beiden Federschenkel 11 und 12 flexibel und mit hoher Leitfähigkeit verbindet. Die Kontaktstücke 14 und 16 auf dem Querschenkel 11 sind über eine Kupferschiene 19 und die Kontaktstücke 15 und 17 auf dem Querschenkel 12 sind über eine Kupferschiene 20 ebenfalls hochleitfähig verbunden.

Die Kontaktfeder mit ihren vier beweglichen Kontaktstücken 14, 15, 16 und 17 arbeitet mit vier Gegenkontaktelementen, nämlich den Schließer-Gegenkontaktelementen 21 und 22 mit den Kontaktstücken 23 und 24 sowie mit den Öffner-Kontaktelementen 25 und 26 bzw. deren Kontaktstücken 27 und 28 zusammen. Die Gegenkontaktelemente sind jeweils über ein Anschlußelement im Sockel 1 verankert, nämlich das Gegenkontaktelement 25 über ein Anschlußelement 29, das Gegenkontaktelement 21 über ein Anschlußelement 30 und die Gegenkontaktelemente 22 und 26 über ein gemeinsames Anschlußelement 31. Da dieses Anschlußelement 31 sowohl mit einem Schließer- als auch mit einem Öffner-Kontakt verbunden ist, ergibt sich eine Umschaltfunktion des Relais. Denkbar wäre aber bei Trennung der Anschlüsse auch eine Schließer- bzw. eine Öffner-Funktion.

Die Anschlußelemente 29, 30 und 31 liegen alle in einer Ebene und sind durch entsprechende Länge und Abwinkelung so aneinander angepaßt, daß die feststehenden Kontaktelemente 21, 22, 25 und 26 den entsprechenden Kontaktstücken der Kontaktfeder 7 gegenüberstehen. Zur isolierten Befestigung im Sockel 1 besitzt dieser Sockel eine senkrecht zur Bodenseite stehende Isolierwand 32, welche für die einzelnen Anschlußelemente senkrechte Taschen 33, 34 und 35 aufweist, die nach oben in entsprechend abgestuften Wandelementen offen sind. Die Anschlußelemente sind auf diese Weise zusätzlich gegenüber der Spule 2 isoliert. An der Unterseite des Sockels münden diese Taschen 33, 34 und 35 in entsprechende Anschlußkammern 36, 37 und 38, welche durch Trennwände 39 des Sockels 1 gegeneinander abgeschirmt und isoliert sind. So mündet das Anschlußelement 29 in die Anschlußkammer 36, das Anschlußelement 34 in die Anschlußkammer 37 und das Anschlußelement 31 in die Anschlußkammer 38. Im Bereich dieser Anschlußkammern sind die Anschlußelemente mit senkrecht zu ihrer Hauptebene stehenden Schraubbolzen 40 versehen, welche als Kabelanschlüsse dienen. Natürlich wären auch andere Anschlußformen denkbar. Die Schraubbolzen 40 sind mit den Anschlußelementen 29, 30 und 31 beispielsweise durch Einnieten oder Einpressen verbunden.

Die Stabilität des Sockels 1 wird noch erhöht durch eine zusätzliche Stirnwand 41, die rechtwinkelig zur Isolierwand 32 senkrecht zur Grundebene bzw. zur Bodenseite steht. Durch Aufsetzen einer nicht dargestellten Kappe auf den Sockel 1 wird ein geschlossenes Gehäuse gebildet. Für die Spule 2 sind in dem Sockel außerdem Spulenanschlußelemente 42 und 43 durch Einstecken befestigt, zwischen denen ein weiteres Bauelement 44 angeschlossen ist, beispielsweise eine Diode.

Bei der Montage werden gemäß Figur 2 der Sockel 1 zunächst mit den feststehenden Gegenkontaktelementen bzw. deren Anschlußelementen 29, 30 und 31 bestückt, außerdem auch mit den Anschlußelementen 42 und 43 sowie dem Bauelement 44. Auf diese Sockelbaugruppe wird das Magnetsystem mit der Spule 2 und dem Joch 5 aufgesetzt und befestigt. An dem Magnetsystem wird der Anker 6 mit der Kontaktfeder 7 gelagert, so daß die Schließer-Kontaktstücke 14 und 15 den feststehenden Kontaktstücken 23 und 24 gegenüberstehen, während die Öffner-Kontaktstücke 16 und 17 den feststehenden Kontaktstücken 27 und 28 gegenüberstehen.

Die Anordnung der Schließer-Kontakte an der Innenseite der Federarme 11 und 12 und die entsprechende Anordnung der Öffner-Kontakte an der Außenseite hat den weiteren Vorteil, daß über die Torsion der Feder für die Öffner eine weichere Federkennlinie wirksam wird. Beim Schließen des Ankers können sich im übrigen die Federarme 9 und 10 in Längsrichtung weicher durchbiegen, da sie wegen der nach hinten versetzten Anordnung der Niete 8 bei der Schließbewegung von der Ankerkante weg frei beweglich sind.

In den Figuren 5 bis 7 sind weitere Ausgestaltungen des erfindungsgemäßen Relais mit unterschiedlichen Kontaktanordnungen dargestellt. Bei ansonsten gleichbleibendem Aufbau des Relais, insbesondere des Magnetsystems, wie in Figur 1 besitzt das Relais gemäß Figur 5 eine einfache Schließer-Kontaktanordnung, wobei die Kontaktfeder 7 in diesem Fall nur den einen Federarm 9 aufweist. Ein Sockel 51 ist im wesentlichen so aufgebaut wie der Sockel 1 mit dem Unterschied, daß er in einer seitlichen Isolierwand 52 nur zwei Taschen 53 und 54 zur Aufnahme von Anschlußelementen 55 und 56 aufweist. Das Anschlußelement 55 bildet ein Gegenkontaktelement 57 mit einem feststehenden Kontaktstück 58, das mit einem beweglichen Kontaktstück 59 des Federarms 9 zusammenwirkt. Dieser Federarm 9 wiederum ist über eine Litze 60 gut stromleitend mit dem Anschlußelement 56 verbunden. Wie in dem vorhergehenden Beispiel sind auch in diesem Fall die Anschlußelemente 55 und 56 in den Taschen 53 bzw. 54 isoliert voneinander, jedoch in einer Ebene zur Unterseite des Sockels geführt, wo sie in gegeneinander abgeschirmten Anschlußkammern mit entsprechenden Schraubbolzen 40 versehen sind.

Figur 6 zeigt eine weitere Abwandlung. In diesem Fall besitzt ein Sockel 61 in einer Isolierwand 62 zwei Taschen 63 und 64, in denen jeweils ein Anschlußelement 65 bzw. 66 verankert ist. Jedes dieser Anschlußelemente ist mit einem einstückig angeformten Gegenkontaktelement 67 versehen, die beide in einer Ebene liegend (nur teilweise zu sehen) und jeweils ein feststehendes Kontaktstück 68 tragen. Die Kontaktfeder 7 besitzt wie in Figur 1 zwei Federarme 9 und 10, die jeweils mit einem Kontaktstück 69 bestückt sind und untereinander über eine Litze 70 gut elektrisch leitend verbunden sind. Im übrigen ist auch dieses Relais so aufgebaut wie in den vorhergehenden Beispielen.

In Figur 7 schließlich ist noch eine Ausgestaltung des Relais als Einfach-Wechsler gezeigt. In diesem Fall besitzt ein Sokkel 71 eine Isolierwand 72 mit drei in einer Reihe liegenden Taschen 73 (nur zwei davon sind zu sehen) zur Aufnahme von Anschlußelementen 74,75 und 76. Die Anschlußelemente 74 und 75 bilden jeweils ein Gegenkontaktelement 77 bzw. 78, während die Kontaktfeder 7 mit einem Federarm 9 zwischen den beiden Gegenkontaktelementen umschaltbar ist. Die zwei gegenüberliegenden Kontaktstücke 79 des Federarms 9 sind über eine Litze 80 mit dem Anschlußelemente 76 verbunden. Auch in diesem Fall sind die Anschlußelemente 74,75 und 76 in ihren Taschen 73 zu entsprechenden Anschlußkammern auf der Unterseite des Sockels 71 geführt.

## Patentansprüche

1. Elektromagnetisches Relais mit
- einem Sockel (1;51;61;71), der eine Bodenseite des Relais festlegt,
- einer auf dem Sockel mit ihrer Achse parallel zur Bodenseite angeordneten Spule (2),
- einem axial die Spule durchsetzenden Kern (4),
- einem Joch (5), das mit einem ersten Schenkel (5a) mit einem Ende des Kerns (4) verbunden ist und sich mit einem zweiten Schenkel (5b) auf einer Längsseite neben der Spule (2) erstreckt,
- einem Anker (6), der an dem freien Ende des zweiten Jochschenkels (5b) gelagert ist und mit dem anderen Ende des Kernes (4) einen Arbeitsluftspalt bildet,
- ferner mit einer durch den Anker betätigten Kontaktfeder (7), die mit mindestens einem Gegenkontaktelement (21,22,25,26;57;67;77,78) zusammenwirkt, wobei die Kontaktfeder und/oder jedes Gegenkontaktelement jeweils mit einem in dem Sockel verankerter Lastanschlußelemente (29,30,31;55,56;65,66;74,75,76) verbunden sind,
**dadurch gekennzeichnet,** daß alle Lastanschlußelemente (29,30,31;55,56;65,66;74,75,76) mit ihren Hauptebenen in einer gemeinsamen, zur Grundebene senkrechten Ebene an der dem zweiten Jochschenkel (5b) gegenüberliegenden Seite der Spule verankert sind und sich in dieser gemeinsamen Ebene zur Unterseite des Sockels (1;51;61;71) erstrecken.

2. Relais nach Anspruch 1, **dadurch gekennzeichnet,** daß jedes der Lastanschlußelemente (29, 30, 31) an der Unterseite des Sockels (1) in einer eigenen, gegenüber den anderen durch Isolierwände (39) abgetrennten Anschlußkammer (36, 37, 38) mündet.

3. Relais nach Anspruch 1 oder 2, **dadurch gekennzeichnet,** daß der Sockel (1) im Bereich zwischen den Lastanschlußelementen (29, 30, 31) und der Spule (2) eine zur Bodenseite senkrecht stehende Isolierwand (32) bildet.

4. Relais nach einem der Ansprüche 1 bis 3, **dadurch gekennzeichnet,** daß die Lastanschlußelemente (29, 30, 31) in den Sockel eingebettet sind.

5. Relais nach einem der Ansprüche 1 bis 3, **dadurch gekennzeichnet,** daß die Lastanschlußelemente (29, 30, 31) in Taschen (33, 34, 35) des Sockels bzw. der Isolierwand (32) eingesteckt sind und an der Oberseite mittels aus den jeweiligen Taschen (33, 34, 35) in unterschiedlicher Höhe vorstehender Verlängerungen durch unterschiedliche Abwinkelung die jeweiligen Gegenkontaktelemente (21, 22, 25, 26) bilden.

6. Relais nach einem der Ansprüche 1 bis 5, **dadurch gekennzeichnet,** daß an den Lastanschlußelementen (29, 30, 31) im Bereich der Sockelunterseite jeweils parallel zueinander und zur Grundebene angeordnete Kontaktbolzen (40) befestigt sind.

7. Elektromagnetisches Relais nach einem der Ansprüche 1 bis 6, wobei die an dem Anker befestigte Kontaktfeder (7) an ihrem freien, über das bewegliche Ende des Ankers uberstehenden Endabschnitt gabelförmig in zwei Federarme (9, 10) gespalten ist, wobei jeder der Federarme jeweils zwischen zwei feststehenden Gegenkontaktelementen (21, 25; 22, 26) umschaltbar ist und wobei beide Federarme (9, 10) untereinander über ein Leiterband (18) aus hoch leitfähigem Metall verbunden sind, **dadurch gekennzeichnet,** daß jeder der beiden Federarme (9, 10) an seinem beweglichen Endabschnitt zwei gegeneinander in Querrichtung der Kontaktfeder (7) versetzte Kontaktstücke (14, 16; 15, 17) auf entgegengesetzten Oberflächen trägt und daß die miteinander auf der gleichen Oberflächenseite fluchtenden Kontaktstücke (14, 15; 16, 17) beider Federarme (9, 10) jeweils mit einem Gegenkontaktpaar (23, 24; 27, 28) als Brückenschließer bzw. als Brückenöffner zusammenwirken.

8. Relais nach Anspruch 7, **dadurch gekennzeichnet,** daß jeder der beiden Federarme (9, 10) mit einem Querschenkel (11, 12) jeweils T-förmig oder L-förmig gestaltet ist und die Kontaktstücke (14, 16; 15, 17) auf dem Querschenkel (11, 12) trägt, daß die der Längsachse der Kontaktfeder benachbarten inneren Kontaktstücke (14, 15) beider Federarme (9, 10) auf der dem Anker zugewandten Federoberfläche sitzen und den Brückenschließer bilden, während die äußeren Kontaktstücke (16, 17) beider Federarme auf der dem Anker (6) abgewandten Federoberfläche sitzen und den Brückenöffner bilden.

9. Relais nach Anspruch 7 oder 8, **dadurch gekennzeichnet,** daß die der Längsachse der Kontaktfeder (7) benachbarten Kontaktstücke (14, 15) beider Federarme auf ihrer Rückseite über eine vorzugsweise U-förmige Litze (18) miteinander verbunden sind und daß die jeweils auf einem Federarm befestigten Kontaktstücke (14, 16; 15, 17) untereinander jeweils auf der der Litze (18) entgegengesetzten Federoberfläche durch eine Leiterschiene (19, 20) verbunden sind.

10. Relais nach einem der Ansprüche 7 bis 9, **dadurch gekennzeichnet,** daß eines der Schließer-Gegenkontaktelemente (22) mit einem der Öffner-Gegenkontaktelemente (26) einstückig über ein gemeinsames Anschlußelement (31) verbunden ist.

11. Relais nach einem der Ansprüche 1 bis 5,
**dadurch gekennzeichnet,** daß die mit einem Lastanschlußelement (56) verbundene Kontaktfeder (7) zusammen mit einem Gegenkontaktelement (57) einen Schließerkontakt bildet.

12. Relais nach einem der Ansprüche 1 bis 5,
**dadurch gekennzeichnet,** daß die mit zwei Federarmen (9,10) versehene Kontaktfeder (7) zusammen mit zwei Gegenkontaktelementen (67) einen Brückenschließer bildet.

13. Relais nach einem der Ansprüche 1 bis 5,
**dadurch gekennzeichnet,** daß die mit einem Lastanschlußelement (76) verbundene Kontaktfeder (7) zusammen mit zwei Gegenkontaktelementen (77,78) einen Wechslerkontakt bildet.

## Claims

1. Electromagnetic relay having
- a base (1;51;61;71), which defines a bottom side of the relay,
- a coil (2), which is arranged on the base with its axis parallel to the bottom side,
- a core (4), which penetrates the coil axially,
- a yoke (5) which is connected by a first limb (5a) to one end of the core (4) and extends with a second limb (5b) on a long side next to the coil (2),
- an armature (6), which is mounted on the free end of the second yoke limb (5b) and forms an operating air gap with the other end of the core (4),
- furthermore having a contact spring (7) which is actuated by the armature and interacts with at least one mating contact element (21,22,25,26;57,67;77,78), the contact spring and/or each mating contact element being respectively connected to one of a number of load connection elements (29,30,31;55,56;65,66;74,75,76) anchored in the base,
characterized in that all of the load connection elements (29,30,31;55,56;65,66;74,75,76) are anchored with their main planes in a common plane, which is perpendicular to the basic plane, on that side of the coil which is opposite to the second yoke limb (5b), and extend in this common plane to the underside of the base (1;51;61;71).

2. Relay according to Claim 1, characterized in that each of the load connection elements (29, 30, 31) leads, at the underside of the base (1) into a dedicated connection chamber (36, 37, 38), which is isolated from the others by insulating walls (39).

3. Relay according to Claim 1 or 2, characterized in that the base (1) forms an insulating wall (32), which is perpendicular to the bottom side, in the region between the load connection elements (29, 30, 31) and the coil (2).

4. Relay according to one of Claims 1 to 3, characterized in that the load connection elements (29,30, 31) are embedded in the base.

5. Relay according to one of Claims 1 to 3, characterized in that the load connection elements (29, 30, 31) are inserted into pockets (33, 34, 35) of the base or of the insulating wall (32) and on the upper side form the respective mating contact elements (21, 22, 25, 26) by different angling using lengthened portions which project to different heights from the respective pockets (33, 34, 35).

6. Relay according to one of Claims 1 to 5, characterized in that contact bolts (40) arranged in each case parallel to one another and to the basic plane are fastened to the load connection elements (29, 30, 31) in the region of the underside of the base.

7. Electromagnetic relay according to one of Claims 1 to 6, the contact spring (7), which is fastened to the armature, being split in a forked manner into two spring arms (9, 10) at its free end section projecting over the moveable end of the armature, it being possible for each of the spring arms to be respectively switched over between two stationary mating contact elements (21, 25; 22, 26) and the two spring arms (9, 10) being connected together by means of a conductor strip (18) made of highly conductive metal, characterized in that each of the two spring arms (9, 10) carries, on its moveable end section, two contact pieces (14, 15; 16, 17) on opposite surfaces, which contact pieces are offset with respect to one another in the transverse direction of the contact spring (7), and in that those contact pieces (14, 15; 16, 17) of the two spring arms (9, 10) which are aligned with one another on the same surface side respectively interact with a mating contact pair (23, 24; 27, 28) as bridge make contact and as bridge break contact, respectively.

8. Relay according to Claim 7, characterized in that each of the two spring arms (9, 10) is configured in each case in a T-shaped or L-shaped manner with a transverse limb (11, 12) and carries the contact pieces (14, 16; 15, 17) on the transverse limb (11, 12), in that the inner contact pieces (14, 15), adjacent to the longitudinal axis of the contact springs, of the two spring arms (9, 10) are seated on that surface of the spring which faces the armature, and form the bridge break contact, while the outer contact pieces (16, 17) of the two spring arms are seated on that surface of the spring which faces away from the armature (6) and form the bridge break contact.

9. Relay according to Claim 7 or 8, characterized in that the contact pieces (14, 15) adjacent to the longitudinal axis of the contact spring (7) of the two spring arms are connected to one another on their rear side by means of a preferably U-shaped multiple-stranded wire (18), and in that the contact pieces (14, 16; 15, 17) respectively fastened on one spring arm are connected together by a conductor rail (19, 20) in each case on that surface of the spring which is opposite to the multiple-stranded wire (18).

10. Relay according to one of Claims 7 to 9, characterized in that one of the make-contact mating contact elements (22) is connected in one piece to one of the break-contact mating contact elements (26) via a common connection element (31).

11. Relay according to one of Claims 1 to 5, characterized in that the contact spring (7) connected to a load connection element (56) forms a make contact together with a mating contact element (57).

12. Relay according to one of Claims 1 to 5, characterized in that the contact spring (7) provided with two spring arms (9, 10) forms a bridge make contact together with two mating contact elements (67).

13. Relay according to one of Claims 1 to 5, characterized in that the contact spring (7) connected to a load connection element (76) forms a changeover contact together with two mating contact elements (77, 78).

## Revendications

1. Relais électromagnétique avec
- un socle (1; 51; 61; 71), qui définit un fond du relais,
- une bobine (2) disposée sur le socle avec son axe parallèle au fond,
- un noyau (4) traversant la bobine de façon axiale,
- une culasse (5) qui est reliée par un premier côté (5a) à une extrémité du noyau (4) et qui s'étend avec un deuxième côté (5b) sur une face latérale à côté de la bobine (2),
- un induit (6) qui est disposé près de l'extrémité libre du deuxième côté de la culasse (5b) et qui forme avec l'autre extrémité du noyau (4) une discontinuité magnétique de fonctionnement,
- en plus avec une lame élastique de contact (7) actionnée par l'induit, qui interagit avec au moins un contre-élément de contact (21, 22, 25, 26; 57 ; 67 ; 77, 78), la lame élastique de contact et / ou chaque contre-élément de contact étant relié à chaque fois avec un élément de connexion à une charge (29, 30, 31; 55, 56 ; 65, 66 ; 74, 75, 76) ancré dans le socle,
caractérisé en ce que tous les éléments de connexion à une charge (29, 30, 31; 55, 56 ; 65, 66 ; 74, 75, 76) sont ancrés sur le côté de la bobine opposé au deuxième côté de la culasse (5b) avec leurs plans principaux dans un plan commun, perpendiculaire au plan du fond, et s'étendent dans ce plan commun vers la face inférieure du socle (1; 51; 61; 71).

2. Relais selon la revendication 1, caractérisé en ce que chacun des éléments de connexion à une charge (29, 30, 31) débouche au niveau de la face inférieure du socle (1) dans une chambre de raccord (36, 37, 38) qui lui est propre, séparée des autres par des parois d'isolation (39).

3. Relais selon la revendication 1 ou 2, caractérisé en ce que le socle (1) forme dans le domaine entre les éléments de connexion à une charge (29, 30, 31) et la bobine (2) une paroi d'isolation (32) disposée perpendiculairement par rapport au fond.

4. Relais selon l'une des revendications 1 à 3, caractérisé en ce que les éléments de connexion à une charge (29, 30, 31) sont encastrés dans le socle.

5. Relais selon l'une des revendications 1 à 3, caractérisé en ce que les éléments de connexion à une charge (29, 30, 31) sont enfoncés dans des poches (33, 34, 35) du socle, respectivement de la paroi d'isolation (32) et forment, au niveau de la face supérieure, grâce à des prolongements faisant saillie à des hauteurs différentes des poches correspondantes (33, 34, 35), par l'intermédiaire de différents pliages, les contre-éléments de contact (21, 22, 25, 26) correspondants.

6. Relais selon l'une des revendications 1 à 5, caractérisé en ce que sont fixées au niveau des éléments de connexion à une charge (29, 30, 31), dans le domaine de la face inférieure du socle, des boulons de contact (40), disposés à chaque fois parallèlement les uns aux autres et au plan du fond.

7. Relais électromagnétique selon l'une des revendications 1 à 6, pour lequel la lame élastique de contact (7) fixée à l'induit, à sa partie extrême libre faisant saillie au dessus de l'extrémité mobile de l'induit est séparée de façon fourchue en deux bras élastiques (9, 10), pour lequel chacun des bras élastiques est à chaque fois commutable entre deux contre-éléments de contact fixes (21, 25 ; 22, 26) et pour lequel les deux bras élastiques (9, 10) sont reliés entre eux par un cordon conducteur (18) constitué par un métal à haute conductibilité, caractérisé en ce que chacun des deux bras élastiques (9, 10) porte au niveau de sa partie extrême mobile, sur des surfaces opposées, deux éléments de contact (14, 16; 15, 17) décalés l'un par rapport à l'autre selon la direction transversale de la lame élastique de contact (7) et en ce que les éléments de contact (14, 15 ; 16, 17) des deux bras élastique (9, 10) alignés l'un avec l'autre sur la même surface interagissent à chaque fois avec une paire de contre-contacts (23, 24 ; 27, 28) comme contact contacteur en pont respectivement comme contact de rupture en pont.

8. Relais selon la revendication 7, caractérisé en ce que chacun des deux bras élastiques (9, 10) est formé avec une aile transversale (11, 12) à chaque fois en forme de T ou en forme de L et porte les éléments de contact (14, 16; 15, 17) sur l'aile transversale (11, 12), en ce que les éléments de contact (14, 15) intérieurs des deux bras élastiques (9, 10), voisins de l'axe longitudinal de la lame élastique de contact, sont situés sur la surface de la lame tournée vers l'induit et forment le contact contacteur en pont, tandis que les éléments de contact (16, 17) extérieurs des deux bras élastiques sont situés sur la surface de la lame opposée à l'induit (6) et forment le contact de rupture en pont.

9. Relais selon la revendication 7 ou 8, caractérisé en ce que les éléments de contact (14, 15) des deux bras élastiques voisins de l'axe longitudinal de la lame élastique de contact (7) sont reliés ensemble au niveau de leur face arrière par l'intermédiaire d'un cordon (18) de préférence en forme de U et en ce que les éléments de contact (14, 16 ; 15, 17) fixés à chaque fois sur un bras élastique sont reliés entre eux sur la surface de la lame opposée au cordon à chaque fois par l'intermédiaire d'une barre conductrice (19, 20).

10. Relais selon l'une des revendications 7 à 9, caractérisé en ce que l'un des contre-éléments de contact contacteurs (22) est relié d'un seul tenant avec l'un des contre-éléments de contact de rupture (26) par l'intermédiaire d'un élément de raccord (31) commun.

11. Relais selon l'une des revendications 1 à 5, caractérisé en ce que la lame élastique de contact (7) pourvue d'un élément de connexion à une charge (56) forme avec le contre-élément de contact (57) un contact contacteur.

12. Relais selon l'une des revendications 1 à 5, caractérisé en ce que la lame élastique de contact (7) pourvue de deux bras élastiques (9, 10) forme avec deux contre-éléments de contact (67) un contacteur en pont.

13. Relais selon l'une des revendications 1 à 5, caractérisé en ce que la lame élastique de contact (7) reliée à un élément de connexion à une charge (76) forme avec deux contre-éléments de contact (77, 78) un contact inverseur.
